# EUROPÄISCHE PATENTSCHRIFT

(11) **EP 1 599 381 B1**
(45) Veröffentlichungstag und Bekanntmachung des Hinweises auf die Patenterteilung: **14.06.2006**
(21) Anmeldenummer: 04710386.6
(22) Anmeldetag: 12.02.2004
(51) Int. Cl.: B63H 11/08, B63H 11/103, B63H 11/12

(54) **SCHNELLES, DURCH MINDESTENS EINEN WATERJET ANGETRIEBENES, SCHIFF OHNE ABGASFAHNE**
RAPID EXHAUST-FREE BOAT PROPELLED BY AT LEAST ONE WATERJET PROPULSION SYSTEM
BATEAU SANS PANACHE DE FUMEE ENTRAINE PAR AU MOINS UN SYSTEME DE PROPULSION PAR JET D'EAU

(30) Priorität: 03.03.2003 US 377029
(43) Veröffentlichungstag der Anmeldung: 30.11.2005
(73) Patentinhaber: SIEMENS AKTIENGESELLSCHAFT, 80333 München (DE)
(72) Erfinder: ABDEL-MAKSOUD, Moustafa, 14165 Berlin (DE); RZADKI, Wolfgang, 21509 Glinde (DE); SCHULZE HORN, Hannes, 45966 Gladbeck (DE); TIEMENS, Heinz, 21635 Jork (DE)
(86) Internationale Anmeldenummer: PCT/EP2004/001328
(87) Internationale Veröffentlichungsnummer: WO 2004/078584

(56) Entgegenhaltungen:
- EP-A- 0 527 251
- EP-A- 0 918 014
- WO-A-97/26182
- DE-A- 4 209 393
- DE-A- 10 008 721
- GB-A- 427 393
- GB-A- 1 480 381
- GB-A- 2 170 664
- US-A- 3 134 443
- US-A- 3 970 030
- US-A- 4 611 999
- US-A- 5 833 501
- US-A- 6 024 614
- US-B1- 6 234 012

## Beschreibung

Die Erfindung betrifft ein Betriebsverfahren und eine Antriebseinrichtung für ein großes Wasserfahrzeug, z.B. für ein schnelles, militärisches, Überwasserschiff, das mindestens einen Wasserstrahlantrieb (Waterjet) unter dem Schiff aufweist, wobei die Vortriebsenergie durch Verbrennungskraftmaschinen, z.B. Gasturbinen, erzeugt wird und wobei die von den Verbrennungskraftmaschinen erzeugten Abgase mittels des Wasserstrahls des Waterjets unter dem Schiff im Wasser verteilt werden.

Aus der DE 101 41 893 A1 ist eine dem Vorstehenden entsprechende Antriebseinrichtung für ein schnelles, militärisches Überwasserschiff bekannt. Bei dem bekannten schnellen, militärischen Überwasserschiff ist es erforderlich, das Schiff zunächst auf Marschgeschwindigkeit zu bringen, z.B. durch Elektroenergie aus Brennstoffzellen, und dann den Waterjet-Antrieb zuzuschalten, wobei durch den mit hoher Leistung betriebenen Waterjet eine Verteilung der Abgase der Verbrennungskraftmaschinen im Wasser erreicht wird. Eine ähnliche Antriebseinrichtung ist aus US-A-4 611 999 bekannt.

Es ist Aufgabe der Erfindung, ein Betriebsverfahren und eine Antriebseinrichtung für ein großes Wasserfahrzeug, auch für ein großes ziviles Wasserfahrzeug, z.B. eine schnelle Fähre, eine große Yacht o.ä., anzugeben, bei dem auch ohne den Einsatz von Elektroenergie zum Erreichen der Marsch(Normalfahrt)-Geschwindigkeit ein nicht detektierbarer Betrieb ohne Abgasfahne bzw. emissionsfrei, erreicht werden kann. Dabei soll der Antriebswirkungsgrad unvermindert sein und der Schiffswiderstand gesenkt werden. Dies erfolgt durch die Einbringung von Abgasblasen in die Grenzschicht des Schiffsrumpfs.

Die Aufgabe wird dadurch gelöst, dass die Austrittsgeschwindigkeit des Wasserstrahles des Waterjets entsprechend den Anforderungen der Abgaseinleitung und -verteilung eingestellt wird. Dadurch, dass die Geschwindigkeit des Wasserstrahls des Waterjets entsprechend den Anforderungen der Abgaseinleitung und - verteilung eingestellt wird, und nicht mehr, wie bisher bei Waterjets üblich, entsprechend den Anforderungen der Schiffsgeschwindigkeit, ist es vorteilhaft überraschend möglich, auch bei niedrigen Geschwindigkeiten und ggf. sogar im Stillstand des Schiffes, einen Austrag der Abgase unter dem Schiff zu erreichen. Durch den Austrag der Abgase unter dem Schiff auch bei kleinen Schiffsgeschwindigkeiten oder beim Anfahren des Schiffes ergibt sich auch für Schiffe, die keinen Elektroantrieb aufweisen, sehr vorteilhaft die Möglichkeit, diese bei allen Geschwindigkeiten ohne Abgasfahne zu betreiben. So wird bei Marine(Navy)-Schiffen die Ortung durch z.B. Infrarotsensoren erheblich erschwert und - besonders wichtig für Schiffe mit anspruchsvollen Passagieren - erreicht, dass sich im Hinterschiffsbereich keine Abgase finden und ebenfalls ein Rußniederschlag von Dieselmotoren mit Sicherheit vermieden wird. Sowohl für Marine(Navy)-Schiffe als auch für zivile Schiffe ergeben sich so erhebliche Vorteile beim Betrieb der Schiffe.

Es ist dabei vorgesehen, dass das Wasserfahrzeug mindestens einen elektrisch angetriebenen Wasserstrahlantrieb aufweist, wobei die Elektroenergie zumindest teilweise durch von Verbrennungskraftmaschinen, z.B. Gasturbinen, angetriebene Generatoren erzeugt wird. So können die Antriebskomponenten besonders günstig im Schiff angeordnet werden und im Teillastbereich wirkungsvoller eingesetzt werden. Es ist so möglich, den Waterjet weit vorn im Schiff anzuordnen, z.B. am Beginn des parallelen Rumpfverlaufs. So ergibt sich vorteilhaft, dass fast der gesamte Rumpf vom durch den Waterjet erzeugten Gas-Wasser-Gemisch reibungsmindernd umströmt wird.

In Ausgestaltung der Erfindung ist vorgesehen, dass die Abgaseinleitung in das Wasser unter dem Schiff ohne Erhöhung (Verdichtung) des Abgasdruckes erfolgt. So kann vorteilhaft auf die Installation von Verdichtern oder Abgas-Ejektoren für die Einleitung der Abgase in das Wasser verzichtet werden. Auch der Wirkungsgrad der Antriebsanlage wird nicht durch den Energiebedarf der Verdichter öder Ejektoren vermindert.

In weiterer Ausgestaltung der Erfindung ist vorgesehen, dass durch die Wasserstrahlgeschwindigkeit am Ausgang des Wasserstrahls aus dem Waterjet ein Unterdruckgebiet mit einem Druck, welcher unterhalb des Abgasdruckes liegt, erzeugt wird. Hierdurch ist es vorteilhaft möglich, sogar den Wirkungsgrad der Verbrennungskraftmaschinen zu steigern, der ja in der Regel von dem Abgas-Gegendruck abhängig ist.

Es ist weiterhin in Ausgestaltung der Erfindung vorgesehen, dass die Geschwindigkeit des Wasserstrahles des Waterjets unabhängig von der Schiffsgeschwindigkeit einstellbar ist. Bei den herkömmlichen Waterjets ist die Geschwindigkeit des von den Waterjets ausgestoßenen Wasserstrahls nicht von der Schiffsgeschwindigkeit unabhängig. Dies könnte dazu führen, dass die von den Verbrennungskraftmaschinen erzeugte Abgasmenge im Teillastbereich nicht ausgetragen werden kann, da das Schiff zu langsam fährt. Durch die erfindungsgemäße Ausbildung wird dies verhindert.

In Ausgestaltung der Erfindung ist dabei vorgesehen, dass die Geschwindigkeit des Wasserstrahles des Waterjets durch Veränderung des Querschnittes des Wasserstrahles eingestellt wird. So ist eine besonders vorteilhaft einfache Realisierung des erfindungsgemäßen Betriebsverfahrens möglich.

Die Geschwindigkeit des Wasserstrahls des Waterjets kann auch durch eine gesteuerte Veränderung der Geschwindigkeit des den Waterjet durchströmenden Wassers eingestellt werden, z.B. durch veränderte Rotorgeschwindigkeiten, aber besonders vorteilhaft dadurch, dass die Veränderung der Geschwindigkeit des den Waterjet durchströmenden Wassers über Verstellelemente, insbesondere über geregelt anstellbare Verstellschaufeln des Waterjet-rotors, erfolgt. Durch geregelt anstellbare Verstellschaufeln des Waterjetrotors ist es sogar möglich, dass bei Anfahren des Schiffes bereits ein ausreichend schneller Wasserstrahl für das Abführen der Abgase erzeugt wird. So ist auch ein abgasfahnenfreies Anfahren des Schiffes allein durch einen von einer Verbrennungskraftmaschine angetriebenen Waterjet möglich, dies bei hohem Wirkungsgrad. Die Einleitung der Abgase in das Wasser wird dabei von der Schiffsgeschwindigkeit völlig unabhängig und es sind abgasfahnenfrei anfahrende, nicht über gespeicherte oder generierte elektrische Energie verfügende Schiffe, ausführbar. Dies ist insbesondere für "Low cost"-Schiffe wichtig.

Die Einstellung der Geschwindigkeit des Wasserstrahls des Waterjets erfolgt besonders vorteilhaft durch eine gesteuerte Querschnittsveränderung des Wasserstrahls, z.B. über eine querschnittsveränderliche Düse am Wasserstrahlaustritt. Dies ist eine mechanisch besonders einfache Lösung. Ein besonders günstiges Betriebsverhalten ergibt sich dabei, wenn die Querschnittsveränderung durch im Wasserstrahlinneren angeordnete Leitelemente, z.B. axialverschiebbare Rohrabschnitte, erfolgt. So ist trotz der Leitelemente eine reibungsarme und verwirbelungsarme Ausbildung des Wasserstrahls möglich. Gleichzeitig ergibt sich eine mechanisch besonders einfache und robuste Lösung.

In einer anderen Ausbildung der Erfindung ist vorgesehen, dass die Querschnittsveränderung durch außen am Wasserstrahl angeordnete Leitelemente, z.B. Klappen, erfolgt. Die Klappen, die sowohl senkrecht zur Wasserstrahlausbildung als auch diesen wie eine Irisblende umfassend ausgebildet sein können, können einfach mechanisch oder hydraulisch bewegt werden. Von besonderem Vorteil ist, dass dem Wasserstrahl auch ein von einer Kreisform abweichender, geregelt eingestellter Querschnitt gegeben werden kann, insbesondere ein Quadrat- oder Rechteckquerschnitt, z.B. durch eine entsprechende Austrittsdtisenform und -größe, die der Schiffsform hydrodynamisch optimal (Geräusch und Schiffswiderstand) angepasst werden kann. So ist es möglich, eine dem jeweiligen Schiffstyp angepasste Wasserstrahlform zu realisieren, z.B. für flach gehende Schiffe ein Wasserstrahl in flacher Form, ohne die Vorteile der unabhängig von der Schiffsgeschwindigkeit geregelten Geschwindigkeit des Wasserstrahls zu verlassen.

Es ist im Rahmen der Erfindung weiterhin vorgesehen, dass die Geschwindigkeit des Wasserstrahls des Waterjets zwischen Grenzwerten eingestellt wird, die unabhängig von der Schiffsgeschwindigkeit sind. Durch die Vorgabe von Grenzwerten, z.B. für die Minimalgeschwindigkeit des Wasserstrahls, kann erreicht werden, dass die Abgase mit Sicherheit in ausreichender Menge ausgetragen werden, auch wenn das Schiff nur langsam in Fahrt ist. Der obere Grenzwert ergibt sich vorteilhaft durch eine freie Ausströmung des Wasserstrahls bei höchst möglicher Wassermenge.

Im Rahmen der Ausführung der Erfindung ist eine Antriebseinrichtung zur Durchführung des Betriebsverfahrens für ein Wasserfahrzeug mit einem unter dem Schiff angeordneten Waterjet vorgesehen, wobei am Austritt des durch den Waterjet erzeugten Wasserstrahls eine von dem Waterjet-Antriebsstrahl axial durchströmte Unterwasser-Abgas-Einleitungseinrichtung, z.B. eine im wesentlichen rund ausgebildete Kammer zum Einleiten der Abgase in das Wasser unter dem Schiff, angeordnet ist. Mit der vorgesehenen Unterwasser-Abgas-Einleitungseinrichtung, in der ein in Abhängigkeit von der Abgasmenge regelbarer Waterjet-Wasserstrahl vorhanden ist, kann vorteilhaft einfach die Erfindung realisiert werden. Unter allen Fahrtbedingungen des Schiffes ist eine sichere Einleitung der Abgase in das Wasser und ihre Verteilung derart, dass die Abgase, in der Grenzschicht fein verteilt, den Schiffswiderstand vermindern.

Es ist in Ausbildung der Erfindung dabei vorgesehen, dass die Unterwasser-Abgas-Einleitungseinrichtung zum Einleiten der Abgase in das Wasser als koaxiales Abgasdüsensegment ausgebildet ist. Durch ein koaxiales Abgasdüsensegment, d.h. ein Düsensegment, das in Bezug auf den Abgasraum, der den Wasserstrahl des Waterjets umgibt, koaxial ausgebildet ist, ist die Erfindung besonders vorteilhaft ausführbar.

Es ist weiterhin vorgesehen, dass in der Unterwasser-Abgas-Einleitungseinrichtung ein im Querschnitt verstellbares MittenElement, z.B. eine Teleskopvorrichtung, die die Einstellung der Wasserstrahlgeschwindigkeit in der Unterwasser-Abgas-Einleitungseinrichtung bewirkt, angeordnet ist. So ergibt sich ein koaxiales Abgasdüsensegment mit besonders gutem Wirkungsgrad und in robuster Ausführung. Seine Funktion ist derart, dass auch bei einer Veränderung des Wasserstrahlquerschnitts kein erhöhtes Düsengeräusch auftritt. Dies ist insbesondere für Marine(Navy)-Schiffe von Bedeutung.

In weiterer Ausgestaltung der Erfindung ist vorgesehen, dass in der Unterwasser-Abgas-Einleitungseinrichtung ein im Querschnitt verstellbares Außenelement, z.B. eine steuerbare Blende, angeordnet ist. Das Außenelement zur Einstellung des WasserstrahlQuerschnitts kann auch in Kombination mit dem Innenelement eingesetzt werden und erlaubt in einfacher mechanischer Ausführung, z.B. in Form einer hebelbetätigten Verstelleinrichtung, die erfindungsgemäße Querschnittsverringerung des Waterjet-Wasserstrahls.

Sowohl das Innen- als auch das Außenelement können durch die bekannten Waterjet-Umlenkungsschaufeln zur Einstellung der Wasserstrahlrichtung oder auch zur Umkehrung ergänzt werden. Hierdurch wird der erfindungsgemäße Austrittseffekt für die Abgase nicht beeinträchtigt.

Die erfindungsgemäße Antriebseinrichtung weist ein Rohrsystem für die Abgase in das koaxiale Abgasdüsensegment auf, in dem vorteilhaft zumindest eine gegendruckgesteuerte Rückschlagklappe vorhanden ist. Hierdurch kann verhindert werden, dass bei einem Stopp des Schiffes Wasser in das Rohrsystem und damit auch in die Verbrennungskraftmaschinen zurückschlägt. Außer dieser Rückschlagklappe weist das Rohrsystem vorteilhaft noch gesteuerte Absperrorgane, z.B. Klappen oder Schieber, auf, die vom Gegendruck unabhängig sind und insbesondere im Hafen oder bei Fahrt mittels eines Propellerantriebs eingesetzt werden.

Die Wandungen und/oder Schaufeln des Waterjets weisen vorteilhaft ggf. einen Überzug aus elastomerem Material auf. Dies kann z.B. Hartgummi, aber auch ein faserverstärktes Kunststoffmaterial sein. Hierdurch werden sowohl Kavitationserscheinungen verhindert, als auch eine Geräuschdämmung des austretenden Wasserstrahls erreicht. Entsprechende Überzüge sind aus dem Gebiet der Kreiselpumpen bekannt, es ist aber neu, diese auch für Waterjets vorzusehen.

In weiterer Ausbildung der Erfindung ist vorgesehen, dass die Antriebseinrichtung zumindest einen vorzugsweise einfahrbaren Ruderpropeller oder Cycloidalpropeller als Steuer- und Vortriebsorgan des Schiffes aufweist. Hierdurch ist es vorteilhaft möglich, auf Verstellschaufeln im Waterjet zu verzichten, da der Ruderpropeller das Schiff auf derartige Geschwindigkeiten bringen kann, dass der Waterjet mit optimalem Wirkungsgrad in einem guten Verhältnis zwischen Einlauf- und Auslaufdruck arbeitet. So ergibt sich ohne weiteres das vorteilhaft vorgesehene Unterdruckgebiet am Waterjet-Wasserstrahlaustritt. Zum Betrieb des Ruderpropellers oder Cycloidalpropellers ist vorgesehen, dass bei elektrischen Antrieben die Antriebseinrichtung z.B. neben einem Generator zumindest eine weitere elektrische Energiequelle, z.B. Akkumulatoren oder Brennstoffzellenanlagen, aufweist, die ein abgasfreies Führen des Schiffes ermöglichen. Bei kleineren Schiffen kann der Ruderpropeller auch einziehbar im Bugbereich angeordnet werden. Dann kann der übliche "Bow thruster" entfallen.

Es ist weiterhin vorgesehen, dass eine Verbrennungskraftmaschinen zum Anfahren des Wasserfahrzeuges eine wahlweise einschaltbare Abgasleitung in das Wasser oder in die Atmosphäre aufweist.

Zur Steuerung und Regelung des erfindungsgemäßen Betriebsverfahrens ist es vorgesehen, dass in der Unterwasser-Abgas-Einleitungseinrichtung zur Zuführung der Abgase zum Wasserstrahl des Waterjets Sensoren zur Druckmessung vorhanden sind; desgleichen sind Sensoren zur Druckmessung im Abgasrohrsystem vorgesehen. So kann mit einfachen und robusten Sensoren ein sicherer Betrieb erreicht werden.

Vorteilhaft ist für die Steuerung und Regelung des Wasserstrahls in Abhängigkeit von der Abgaseinleitung ein Automatisierungssystem mit Automatisierungseinrichtungen vorhanden, das die Bedienungsmannschaft des Schiffes entlastet und Schaltfehler verhindert. Des Weiteren kann über Rampenfunktionen eine abgestimmte Steuerung der einzelnen Komponenten des Antriebs erreicht werden.

Das Automatisierungssystem wirkt erfindungsgemäß nicht nur auf die Elemente am Waterjet, die die Waterjet-Geschwindigkeit und die Druckverhältnisse beeinflussen, sondern auch auf die Verstellelemente und Verschlusselemente im Abgasrohrsystem. Das Automatisierungssystem wird vorteilhaft "vor Ort" angeordnet. Es umfasst unter anderem die Automatisierung der Verbrennungskraftmaschine (Gasturbine oder Dieselmotor), des Generators und des Waterjets sowie des Abgasrohrsystems. Es steuert und regelt vorteilhaft sowohl die Betriebsbereitschaft (z.B. Drücke und Temperaturen), das Anlaufen und den Betrieb (z.B. Drehzahlen und Positionen von Stellorganen) sowie die benötigten elektrischen Schalt- und Stelleinrichtungen (z.B. Leistungsschalter, AC-AC- oder AC - DC-Steller). Um eine Redundanz zu erreichen ist dabei vorgesehen, dass sich ein entsprechendes zweites Automatisierungssystem zumindest teilweise in der Gesamtantriebsautomatisierung befindet. So ergibt sich eine vorteilhafte vollständige Automatisierung der Antriebseinrichtung in Bezug auf den Waterjet als Antriebskomponente.

In Ausgestaltung der Erfindung ist weiterhin vorgesehen, dass die Wärme der Abgase über ein Wärmetauschersystem für weitere Betriebseinrichtungen, z.B. zur Erzeugung von warmem Wasser und/oder zur Meerwasserentsalzung genutzt wird. So kann vorteilhaft an Bord des jeweiligen Schiffes die hierfür benötigte Energie reduziert werden.

Die Antriebseinrichtung gemäß der Erfindung wird z.B. in erster Linie nach der Geschwindigkeitsanforderung des Schiffes gesteuert. Dabei wird bei Schiffen mit einem oder mehreren elektrischen Ruderpropellern im Heckbereich, die bei relativ niedrigen Geschwindigkeiten den Vortrieb, der für die gewünschte Schiffsgeschwindigkeit notwendig ist, liefern, auch ein gleichzeitiger Betrieb der Waterjets vorgesehen. Dies hat den Vorteil, dass hierdurch der durch die Anordnung der Waterjets an der Schiffsunterseite erhöhte Schiffs-Form-Widerstand ausgeglichen werden kann. So ergibt sich kein negativer Einfluss der durch die Waterjets erforderlichen Rumpfformänderung. Vorteilhaft wird ein Mitlaufen der Waterjets bei Schiffen, die außer den Waterjets auch noch elektrische Ruderpropeller oder einen elektrischen einfachen Propellerantrieb aufweisen, zumindest von dem Geschwindigkeitsbereich 2 bis 3 Kn an vorgesehen. Ab dieser Geschwindigkeit ist es auch möglich, den für die Abgaseinleitung erforderlichen Unterdruck bzw. Null-Druck durch Verringerung des Querschnitts des Waterjet-Wasserstrahls zu erreichen, ohne mit Verstellschaufeln im Waterjet arbeiten zu müssen.

Für den Einsatz der erfindungsgemäßen Antriebseinrichtung bei Schiffen ohne elektrischen Ruderpropeller oder ohne üblichen elektrischen Propellerantrieb brauchen auch ab 2 bis 3 kn die Verstellschaufeln des Waterjet-Rotors nicht mehr auf Saugstellung, wie beim Anfahrvorgang, gestellt werden, sondern es kann mit der normalen Vortriebsstellung der Waterjet-Rotorschaufeln gearbeitet werden. Die Waterjet-Verstellschaufelstellung kann daher auf den Vortrieb optimiert werden.

Die Erfindung wird anhand von Zeichnungen näher erläutert, aus denen, ebenso wie aus den Unteransprüchen, weitere erfinderische Ideen ersichtlich sind. Die Zeichnungen sind als Ergänzung der Figuren 1 und 2 aus der als Stand der Technik genannten Offenlegungsschrift zu verstehen.

Im Einzelnen zeigen die Zeichnungen in
- FIG 1: die Abgasführung einer Antriebseinrichtung in Bezug auf den Waterjet und in
- FIG 2: ein Beispiel für die Anordnung eines Wasserstrahl-Querschnitts-Veränderungselements im Waterjet sowie in
- FIG 3: eine Prinzipskizze mit den Ein- und Ausgangsgrößen am Waterjet.

In FIGUR 1 ist mit 1 eine Verbrennungskraftmaschine, hier z.B. eine Gasturbine des Typs LM2500 der Firma MTU, bezeichnet. Die Gasturbine treibt einen Generator 2 an, hier z.B. einen 16MW-Generator. Mit 3 ist das koaxial arbeitende Düsensegment bezeichnet, in dem der schematisch angedeutete Wasserstrahl 5 das den Wasserstrahl koaxial umgebende Abgas mitreißt. Der Wasserstrahl 5 wird durch den Rotor 4 erzeugt, der z.B. durch eine Rotorwelle angetrieben wird. Der Doppelpfeil 6 symbolisiert die Verstellbarkeit des Querschnitts am Ausgang des Waterjets, um diesem auch bei kleinen Fahrtstufen des Schiffs die notwendige Geschwindigkeit zu verleihen, um das Abgas aus dem Raum des Waterjet-Austritts herauszufördern. Dabei kann die Geschwindigkeit des austretenden Wasserstrahls durch eine entsprechende Querschnittsverringerung so hoch eingestellt werden, dass sogar im Raum 3 ein Unterdruck entsteht. Auf jeden Fall kann ein Druck 0 bar eingestellt werden, so dass die Gasturbine oder ein Dieselmotor anstelle der Gasturbine, keinen Wirkungsgradverlust gegenüber einem freien Austritt der Abgase in die Atmosphäre aufweist. Die Abgase der Gasturbine 1 werden durch die Leitung 9, die vorzugsweise bei der Verwendung von Twin-Waterjets unmittelbar vor den Waterjets verzweigt ausgebildet ist, zu koaxial arbeitenden Düsensegmenten geführt. In der Abgasleitung 9 befinden sich am Ende Absperrventile 7 und 8, bei denen es sich um Rückschlagklappen oder um gesteuerte Klappen handelt, um ein Zurückschlagen des Wassers, das den Schiffsrumpf umgibt, in die Leitung bei Stillstand zu verhindern. Hier können auch, ebenso wie in dem Bereich des Austritts des Wasserstrahls aus dem Waterjet, Drucksensoren angeordnet sein, die der Regelung des Abgasdrucks in den jeweiligen Bereichen durch Veränderung der Austrittsgeschwindigkeit des Waterjet-Strahls bzw. des Austrittsquerschnitts aus der Leitung 9 dienen.

Ergänzt werden können die Drucksensoren noch durch weitere Sensoren, wie Wassereinbruchsmelder, Ventilstellungssensoren etc. Die Sensorsignale werden dem nicht näher gezeigten Automatisierungssystem aufgegeben, das z.B. auch Anfahrrampen für die Gasturbine, für die Pumpen des Wärmetauschers 11 und für den Stellmotor des Hauptabsperrschiebers 10 aufweist. Darüber hinaus weist das Automatisierungssystem die üblichen Komponenten für einen Schiffsantrieb auf, so dass ein autonom arbeitsfähiges Subsystem der Schiffsautomatisierung entsteht. Dieses Subsystem ist vorteilhaft derart ausgebildet, dass sich zusammen mit der Verbrennungskraftmaschine, dem Generator und dem Waterjet sowie den für diese erforderlichen Rohrleitungen etc. eine Schiffsausrüstungskomponente ergibt, die im wesentlichen unverändert für unterschiedliche Schiffstypen und Schiffsgrößen eingesetzt werden kann. Es ist dabei von besonderem Vorteil, wenn diese Antriebseinheit in vorgefertigter Form bei der Kiellegung in das Schiff eingebaut wird. Die Zahl der eingebauten Schiffsausrüstungskomponenten ist dabei von der Schiffsgröße abhängig.

In FIGUR 2 bezeichnet 12 die Rotorschaufeln, die auf einer Rotornabe 15 angeordnet sind. Die Rotornabe 15 kann in nicht näher ausgeführter Weise angetrieben werden, z.B. durch eine von vorn angreifende Antriebswelle 23. Sie kann aber auch ebenso als Innenläufer ausgebildet sein, wobei der Antrieb durch Wicklungen 16, die schematisch angedeutet sind, erfolgt. Außer einer Nabe 14 weist der Stator noch die Statorschaufeln 13 auf, die ggf. für ein besseres Anfahrverhalten des Schiffes, falls kein separater Propellerantrieb im Heck oder im Bug zur Verfügung steht, ebenso wie die Rotorschaufeln 12 als Verstellschaufeln ausgebildet sind und insofern die vorgesehene Schaufelverstellung für einen anfahrfähigen Waterjet ergänzen.

Ausgangsseitig weist die Statornabe 14 hydraulisch betätigbare Rohrelemente 17 auf, die unterschiedlich weit ausgefahren werden können und den Querschnitt im Ringraum 22 derart verkleinern, dass die Wassergeschwindigkeit groß genug ist, um die Abgase der Verbrennungskraftmaschine, die durch die Rohrleitung 18 in den Ringraum 22 eintreten, mitzuführen. Die Verstellbarkeit der Verstellelemente 17 ist durch den dick gezeichneten Doppelpfeil 20 angedeutet.

Außen wird der Ringraum 22 durch Wände 21 abgeschlossen, in die z.B. noch Ringblenden eingebaut sein können, um eine Außenverstellung des Austrittsquerschnitts des Wassers aus dem Waterjet zu erreichen. Eine derartige Verstellung kann durch eine Irisblende erfolgen, die rohrabschnittsförmige gegeneinander verschiebliche Segmente enthält. Auch ein Außenkegel, der nach der Eintrittsseite des Wassers hin verschoben wird, erzielt eine entsprechende Wirkung. Die Innenkontur des Außenkegels kann in etwa der Kontur der äußeren Ringraumbegrenzung entsprechen.

Die Einströmung des Wassers ist durch den Pfeil 19 angedeutet, sie kann sich sowohl aus der Fahrt des Schiffes durch das Wasser ergeben, als auch durch eine Saugwirkung des Waterjets, die entsteht, wenn die Rotor- und ggf. die Statorschaufeln entsprechend angestellt sind. Die Rohrleitungsdurchmesser, die Abstände im Waterjet, die Schaufelprofile, die Ausbildung der Elemente, die den austretenden Wasserstrahl querschnittsverändern, sind aufeinander abgestimmt und für jede Antriebseinrichtung spezifisch. Vorzugsweise werden daher die Antriebsrichtungen als autonom arbeitsfähige Einrichtungen ausgebildet, die dann in unterschiedlicher Zahl, z.B. einzeln oder paarweise, einem jeweiligen Schiffstyp zugeordnet werden. Gemeinsam ist allen Ausbildungen, dass eine vollständige Ableitung der Abgase in das Wasser und eine gleichmäßige Verteilung der Abgase unter dem Schiff derart erfolgt, dass eventuell gebildete Abgasblasen im Wasser erst hinter dem Heck, bei hohen Fahrtstufen sogar sehr weit hinter dem Heck, auftauchen. Entsprechend ergibt sich für Infrarotsensoren und optische Sensoren, die auf das Detektieren von Abgasen von Schiffen eingerichtet sind, keine Möglichkeit, das erfindungsgemäß ausgerüstete Schiff zu detektieren.

In FIGUR 3 bezeichnet 25 einen längsgeschnittenen Waterjet mit der Eintrittsebene II und der Austrittsebene I für das den Waterjet durchströmende Wasser. Die Druck- und GeschwindigkeitsVerhältnisse am Waterjet lassen sich durch die Massenerhaltungsgleichung und die integrierte Impulsgleichung beschreiben. Hierüber kann der Fachmann die erforderlichen Geschwindigkeiten und Strahlquerschnitte im Waterjet berechnen. Die Anwendung der Gleichungen ergibt sich aus dem Berechnungsbeispiel, das auf FIGUR 3 Bezug nimmt. Eine Beispieltabelle zeigt den erfindungsgemäß wichtigen Geschwindigkeitsbereich. Wie sich ergibt, ist die Austragsleistung des Wasserstrahls so groß, dass jede sich im praktischen Betrieb ergebende Abgasmenge sicher ausgetragen werden kann.

### Berechnung der Drücke in der Austrittebene der Strahles des Waterjetantriebes

Ausgangdaten für eine Beispielrechnung

| | |
|---|---|
| Dichte ρ | 1025 Kg/m³ |

| Eintrittsebene I | |
|---|---|
| Durchmesser D_{I} | 1,144 m |
| Querschnittsfläche A_{I} | 1,02787885 m² |

| Austrittsebene II | |
|---|---|
| Durchmesser D_{II} | 0,88 m |
| Querschnittsfläche A_{II} | 0,60821234 m² |
| | |
| Wassertiefe | 6 m |
| Hydrostatischer Druck | 60331,5 Pa |

Verwendete Gleichungen sind:
1. Die Massenerhaltungsgleichung zwischen der Ebene I und Ebene II des Wasserstrahlantriebs ${ρ}_{I} {A}_{I} {V}_{I} = {ρ}_{I I} {A}_{I I} {V}_{I I}$ ${ρ}_{I} = {ρ}_{I I} = ρ$
2. die integrierte Impulsgleichung $T + {P}_{I} {A}_{I} - {P}_{I I} {A}_{I I} = {ρ}_{I I} {A}_{I I} {V}_{I I} {V}_{I I} - {ρ}_{I} {A}_{I} {V}_{I} {V}_{I}$
wobei
- V_{I}:: mittlere Geschwindigkeit in der Eintrittsebene m/s
- P_{I}: mittlerer dynamische Druckanteil in der Eintrittsebene Pa
- V_{II}:: mittlere Geschwindigkeit in der Austrittsebene m/s
- P_{II}: mittlerer dynamischer Druckanteil in der Austrittsebene Pa
- T :: der erzeugte Schub N

### Beispielrechnung

| Spalte | berechneter Wert |
|---|---|
| 1 | Schiffsgeschwindigkeit in kn |
| 2 | Schiffsgeschwindigkeit in m |
| 3 | mittlere Geschwindigkeit in der Austrittsebene m/s; berechnet für eine feste Querschnittfläche des Austritts, (A_{II}=0, 60821234 m²) |
| 4 | der erzeugte Schub für ein Beispielschiff in N |
| 5 | mittlerer dynamischer Druckanteil an der Austrittsebene in Pa |
| 6 | mittlerer Gesamtdruck (hydrostatisch + dynamisch) an der Austrittsebene in Pa |
| 7 | Benötigte Querschnittfläche für einen negativen Gesamtdruck in m² |
| 8 | mittlere Geschwindigkeit der Austrittsebene m/s |
| 9 | mittlerer dynamischer Druckanteil an der Austrittsebene in Pa |
| 10 | mittlerer Gesamtdruck (hydrostatisch + dynamisch) an der Austrittsebene in Pa |
| 11 | berechneter Durchmesser der Austrittsebene in m |
| 12 | berechnete notwendige Verkleinerung des Durchmessers der Austrittsebene |
| 13 | berechnete Durchflussmenge kg/s |

Spalte 10 zeigt, dass ab 2 Knoten sind negative Drücke in der Austrittsebene des Antriebes. Die berechnete Durchflussmenge in Spalte 13 sind deutlich höher als die minimale erforderliche Durchflussmenge um die Abgase zu transportieren.

## Patentansprüche

1. Betriebsverfahren für ein schnelles Überwasserschiff, das außer einem Propellerantrieb mindestens einen Wasserstrahlantrieb unter dem Schiff aufweist, wobei die Vortriebsenergie durch Verbrennungskraftmaschinen, z.B. Gasturbinen, erzeugt wird und wobei die von den Verbrennungskraftmaschinen erzeugten Abgase mittels des Wasserstrahles des Waterjets unter dem Schiff im Wasser verteilt werden, und wobei die Geschwindigkeit des Wasserstrahles des Waterjets entsprechend den Anforderungen der Abgaseinleitung und - verteilung derart eingestellt wird, dass die Geschwindigkeit des Wasserstrahls des Waterjets unabhängig von der Schiffsgeschwindigkeit ist.

2. Betriebsverfahren nach Anspruch 1,
**dadurch gekennzeichnet, dass** das Wasserfahrzeug mindestens einen durch Elektroenergie angetriebenen Wasserstrahlantrieb aufweist, wobei die Elektroenergie zumindest teilweise durch von Verbrennungskraftmaschinen, z.B. Gasturbinen, angetriebene Generatoren erzeugt wird.

3. Betriebsverfahren nach Anspruch 1 oder 2,
**dadurch gekennzeichnet, dass** die Abgaseinleitung in das Wasser unter dem Schiff ohne Erhöhung des Abgasdruckes (Verdichtung) erfolgt.

4. Betriebsverfahren nach Anspruch 1, 2 oder 3,
**dadurch gekennzeichnet, dass** durch die Wasserstrahlgeschwindigkeit am Ausgang des Wasserstrahles aus dem Waterjet ein Unterdruckgebiet mit einem Druck, welcher unterhalb des Abgasdruckes liegt, erzeugt wird.

5. Betriebsverfahren nach Anspruch 1, 2, 3 oder 4,
**dadurch gekennzeichnet, dass** die Geschwindigkeit des Wasserstrahles des Waterjets durch Veränderung des Querschnittes des Wasserstrahles eingestellt wird.

6. Betriebsverfahren nach Anspruch 1, 2, 3, 4 oder 5,
**dadurch gekennzeichnet, dass** die Geschwindigkeit des Wasserstrahls des Waterjets durch eine gesteuerte Veränderung der Geschwindigkeit des den Waterjet durchströmenden Wassers eingestellt wird.

7. Betriebsverfahren nach Anspruch 1, 2, 3, 4, 5 oder 6,
**dadurch gekennzeichnet, dass** die Veränderung der Geschwindigkeit des den Waterjet durchströmenden Wassers über Verstellelemente, insbesondere über geregelt anstellbare, Verstellschaufeln des Waterjet-Rotors, erfolgt.

8. Betriebsverfahren nach Anspruch 1, 2, 3, 4, 5, 6 oder 7,
**dadurch gekennzeichnet, dass** die Geschwindigkeit des Wasserstrahles des Waterjets durch eine Querschnittsveränderung des Wasserstrahls, z.B. über eine querschnittsveränderliche Düse am Wasserstrahlaustritt, an dem Waterjet eingestellt wird.

9. Betriebsverfahren nach Anspruch 8,
**dadurch gekennzeichnet, dass** die Querschnittsveränderung durch im Wasserstrahlinneren angeordnete Leitelemente, z.B. axial verschiebbare Rohrabschnitte, erfolgt.

10. Betriebsverfahren nach Anspruch 8 oder 9,
**dadurch gekennzeichnet, dass** die Querschnittsveränderung durch außen am Wasserstrahl angeordnete Leitelemente, z.B. Klappen, erfolgt.

11. Betriebsverfahren nach einem oder mehreren der vorhergehenden Ansprüche,
**dadurch gekennzeichnet, dass** dem Wasserstrahl ein von einer Kreisform abweichender, geregelt eingestellter, Querschnitt gegeben wird, insbesondere ein Quadrat- oder Rechteckquerschnitt, z.B. durch eine entsprechende Austrittsdüsenform und -größe.

12. Betriebsverfahren nach einem oder mehreren der vorhergehenden Ansprüche,
**dadurch gekennzeichnet, dass** die Geschwindigkeit des Wasserstrahls des Waterjets zwischen Grenzwerten eingestellt wird, die unabhängig von der Schiffsgeschwindigkeit sind.

13. Antriebseinrichtung zur Durchführung des Betriebsverfahrens für ein schnelles Überwasserschiff mit einem unter dem Schiff angeordneten Waterjet, nach einem oder mehreren der vorhergehenden Ansprüche,
**dadurch gekennzeichnet, dass** am Austritt des durch den Waterjet (22) erzeugten Wasserstrahls (5) eine von dem Waterjet-Antriebsstrahl axial durchströmte Unterwasser-Abgas-Einleitungseinrichtung, z.B. eine im wesentlichen rund ausgebildete Kammer zum Einleiten der Abgase in das Wasser unter dem Schiff, angeordnet ist, wobei in der Kammer ein im Querschnitt verstellbares Mittenelement, z.B. eine Teleskopvorrichtung (7), die die Einstellung der Wasserstrahlgeschwindigkeit in der Kammer bewirkt, angeordnet ist.

14. Antriebseinrichtung nach Anspruch 13,
**dadurch gekennzeichnet, dass** die Kammer zum Einleiten der Abgase in das Wasser als koaxiales Abgasdüsensegment (3) ausgebildet ist.

15. Antriebseinrichtung nach Anspruch 13 oder 14,
**dadurch gekennzeichnet, dass** in der Kammer ein im Querschnitt verstellbares Außenelement, z.B. eine steuerbare Blende, angeordnet ist.

16. Antriebseinrichtung nach Anspruch 13, 14 oder 15,
**dadurch gekennzeichnet, dass** das Rohrsystem (9), welches die Abgase in das koaxiale Abgasdüsensegment (3) leitet, eine vom Gegendruck gesteuerte Rückschlagklappe (7, 8) aufweist.

17. Antriebseinrichtung nach einem oder mehreren der Ansprüche 13 bis 16,
**dadurch gekennzeichnet, dass** die Wandungen und/oder Schaufeln des Waterjets (22) einen Überzug aus elastomerem Material, z.B. Hartgummi, oder aus faserverstärktem Kunststoff aufweist.

18. Antriebseinrichtung nach einem oder mehreren der Ansprüche 13 bis 17,
**dadurch gekennzeichnet, dass** sie zumindest einen vorzugsweise einfahrbaren Ruderpropeller oder Cycloidalpropeller als Steuer- und Vortriebsorgan des Schiffes, vorzugsweise im Heckbereich, aufweist.

19. Antriebseinrichtung nach einem oder mehreren der Ansprüche 13 bis 18,
**dadurch gekennzeichnet, dass** außer zumindest einem Generator (2) zumindest eine weitere elektrische Energiequelle, z.B. Akkumulator- oder Brennstoffzellenanlagen, vorhanden sind, die ein emissionsfreies Bewegen des Schiffes ermöglichen.

20. Antriebseinrichtung nach einem oder mehreren der Ansprüche 13 bis 18,
**dadurch gekennzeichnet, dass** eine Verbrennungskraftmaschine zum Anfahren des Wasserfahrzeuges eine wahlweise einschaltbare Abgasleitung in das Wasser oder in die Atmosphäre aufweist.

21. Antriebseinrichtung nach einem oder mehreren der Ansprüche 14 bis 22,
**dadurch gekennzeichnet, dass** in der Unterwasser-Abgas-Einleitungseinrichtung des Waterjets (22) Sensoren zur Druckmessung angeordnet sind.

22. Antriebseinrichtung nach einem oder mehreren der Ansprüche 13 bis 21,
**dadurch gekennzeichnet, dass** im Abgasrohrsystem (9) Sensoren zur Druckmessung angeordnet sind.

23. Antriebseinrichtung nach einem oder mehreren der Ansprüche 13 bis 22,
**dadurch gekennzeichnet, dass** sie eine Automatisierungseinrichtung aufweist, die den Wasserstrahlquerschnitt in Abhängigkeit von den Druckverhältnissen in der Unterwasser-Abgas-Einleitungseinrichtung / im Abgasrohrsystem (9) steuert.

24. Antriebseinrichtung nach einem oder mehreren der Ansprüche 13 bis 23,
**dadurch gekennzeichnet, dass** sie eine Automatisierungseinrichtung aufweist, die Verstellelemente am oder im Waterjet (22), z.B. Verstellschaufeln im Waterjet (22), in Abhängigkeit von den Druckverhältnissen in der Unterwasser-Abgas-Einleitungseinrichtung / im Abgasrohrsystem (9) steuert.

25. Antriebseinrichtung nach einem oder mehreren der Ansprüche 13 bis 24,
**dadurch gekennzeichnet, dass** sie eine Automatisierungseinrichtung für die Steuerung von Klappen (10) im Abgasrohrsystem aufweist.

26. Antriebseinrichtung nach einem oder mehreren der Ansprüche 13 bis 25,
**dadurch gekennzeichnet, dass** die Wärme der Abgase über ein Wärmetauschersystem (11) für weitere Betriebseinrichtungen, z.B. zur Erzeugung von warmem Wasser oder zur Meerwasserentsalzung, genutzt wird.

## Claims

1. Operating method for a high-speed surface vessel, which, apart from a propeller drive, has at least one water jet drive beneath the vessel, the propulsion energy being generated by combustion engines, for example gas turbines, and the exhaust gases generated by the combustion engines being distributed beneath the vessel in the water by means of the water jet of the waterjet propulsion unit, and the velocity of the water jet of the waterjet propulsion unit being set in accordance with exhaust gas discharge and distribution requirements such that the velocity of the water jet of the waterjet propulsion unit is independent of the ship speed.

2. Operating method according to Claim 1, **characterized in that** the watercraft has at least one electrically powered water jet drive, the electric energy being generated at least partially by generators powered by combustion engines, for example gas turbines.

3. Operating method according to Claim 1 or 2, **characterized in that** the exhaust gas discharge into the water beneath the vessel is realized without any increase in the exhaust gas pressure (compression).

4. Operating method according to Claim 1, 2 or 3, **characterized in that** as a result of the water jet velocity at the outlet of the water jet from the waterjet propulsion unit, an underpressure zone, having a pressure which lies beneath the exhaust gas pressure, is generated.

5. Operating method according to Claim 1, 2, 3 or 4, **characterized in that** the velocity of the water jet of the waterjet propulsion unit is adjusted by changing the cross section of the water jet.

6. Operating method according to Claim 1, 2, 3, 4 or 5, **characterized in that** the velocity of the water jet of the waterjet propulsion unit is adjusted by a controlled changing of the velocity of the water flowing through the waterjet propulsion unit.

7. Operating method according to Claim 1, 2, 3, 4, 5 or 6, **characterized in that** the change in velocity of the water flowing through the waterjet propulsion unit is realized by means of adjusting elements, especially by means of adjusting blades of the waterjet rotor, which blades can be adjusted in a regulated manner.

8. Operating method according to Claim 1, 2, 3, 4, 5, 6 or 7, **characterized in that** the velocity of the water jet of the waterjet propulsion unit is adjusted at the waterjet propulsion unit by a change of cross section of the water jet, for example via a nozzle of variable cross section at the water jet outlet.

9. Operating method according to Claim 8, **characterized in that** the change of cross section is realized by guide elements, for example axially displaceable pipe sections, disposed inside the water jet.

10. Operating method according to Claim 8 or 9, **characterized in that** the change of cross section is realized by guide elements, for example flaps, disposed on the outside of the water jet.

11. Operating method according to one or more of the preceding claims, **characterized in that** the water jet can be given a controllably adjusted cross section which differs from a circular form, in particular a square or rectangular cross section, for example by an appropriate outlet nozzle shape and size.

12. Operating method according to one or more of the preceding claims, **characterized in that** the velocity of the water jet of the waterjet propulsion unit is set between limit values which are independent of the ship speed.

13. Drive mechanism for implementing the operating method for a high-speed surface vessel having a waterjet propulsion unit disposed beneath the vessel, according to one or more of the preceding claims, **characterized in that** an underwater exhaust discharge device which is axially flowed through by the drive jet of the waterjet propulsion unit, for example a substantially round-configured chamber for discharging the exhaust gases into the water beneath the vessel, is disposed at the outlet of the water jet (5) generated by the waterjet propulsion unit (22), the chamber containing a middle element of adjustable cross section, for example a telescopic apparatus (7), which effects the adjustment of the water jet velocity in the chamber.

14. Drive mechanism according to Claim 13, **characterized in that** the chamber for discharging the exhaust gases into the water is configured as a coaxial exhaust nozzle segment (3).

15. Drive mechanism according to Claim 13 or 14, **characterized in that** the chamber contains an external element of adjustable cross section, for example a controllable diaphragm.

16. Drive mechanism according to Claim 13, 14 or 15, **characterized in that** the pipe system (9), which conducts the exhaust gases into the coaxial exhaust nozzle segment (3), has a counterpressure-controlled non-return valve (7, 8).

17. Drive mechanism according to one or more of Claims 13 to 16, **characterized in that** the walls and/or blades of the waterjet propulsion unit (22) have a coating of elastomeric material, for example hard rubber, or of fibre-reinforced plastic.

18. Drive mechanism according to one or more of Claims 13 to 17, **characterized in that** it has at least one, preferably retractable rudder propeller or cycloidal propeller as a steering and propulsion member for the vessel, preferably in the stern region.

19. Drive mechanism according to one or more of Claims 13 to 18, **characterized in that**, apart from at least one generator (2), one or more further electric energy sources, for example accumulator or fuel cell systems, are present, which allow an emission-free movement of the vessel.

20. Drive mechanism according to one or more of Claims 13 to 18, **characterized in that** a combustion engine for starting up the watercraft has an exhaust gas line into the water or into the atmosphere, which can be connected up selectively.

21. Drive mechanism according to one or more of Claims 14 to 22, **characterized in that** the underwater exhaust discharge device of the waterjet propulsion unit (22) contains pressure-measuring sensors.

22. Drive mechanism according to one or more of Claims 13 to 21, **characterized in that** pressure-measuring sensors are provided in the exhaust gas pipe system (9).

23. Drive mechanism according to one or more of Claims 13 to 22, **characterized in that** it has an automation device which controls the water jet cross section in dependence on the pressure ratios in the underwater exhaust discharge device / in the exhaust gas pipe system (9).

24. Drive mechanism according to one or more of Claims 13 to 23, **characterized in that** it has an automation device which controls the adjusting elements on or in the waterjet propulsion unit (22), for example adjusting blades in the waterjet propulsion unit (22), in dependence on the pressure ratios in the underwater exhaust discharge device / in the exhaust gas pipe system (9).

25. Drive mechanism according to one or more of Claims 13 to 24, **characterized in that** it has an automation device for controlling flaps (10) in the exhaust gas pipe system.

26. Drive mechanism according to one or more of Claims 13 to 25, **characterized in that** the heat of the exhaust gases is utilized, via a heat exchanger system (11), for further operating devices, for example for the generation of hot water or for the desalination of seawater.

## Revendications

1. Procédé pour faire fonctionner un navire de surface rapide qui comporte, en plus d'un entraînement à hélices, au moins un entraînement à jet d'eau au-dessous du navire, l'énergie de propulsion étant générée par des moteurs à combustion interne, par exemple des turbines à gaz, et les gaz d'échappement, produits par les moteurs à combustion interne, étant répartis dans l'eau au-dessous du navire au moyen du jet d'eau de l'hydrojet, et la vitesse du jet d'eau de l'hydrojet étant réglée selon les exigences imposées par l'injection et la distribution des gaz d'échappement de telle sorte que la vitesse du jet d'eau de l'hydrojet est indépendante de la vitesse du navire.

2. Procédé selon la revendication 1, **caractérisé en ce que** le navire comporte au moins un entraînement par jet d'eau entraîné par de l'énergie électrique, l'énergie électrique étant produite au moins partiellement par des génératrices entraînés par des moteurs à combustion interne, par exemple par des turbines à gaz.

3. Procédé selon la revendication 1 ou 2, **caractérisée en ce que** l'injection des gaz d'échappement dans l'eau au-dessous du navire est effectuée sans augmenter la pression des gaz d'échappement (compression).

4. Procédé selon la revendication 1, 2 ou 3, **caractérisé en ce qu'**une zone de dépression, à une pression qui est inférieure à la pression des gaz d'échappement, est produite par la vitesse du jet d'eau à la sortie du jet d'eau de l'hydrojet.

5. Procédé selon la revendication 1, 2, 3 ou 4, **caractérisé en ce que** la vitesse du jet d'eau de l'hydrojet est réglée en faisant varier la section du jet d'eau.

6. Procédé selon la revendication 1, 2, 3, 4 ou 5, **caractérisé en ce que** la vitesse du jet d'eau de l'hydrojet est réglée en commandant la variation de la vitesse de l'eau s'écoulant à travers l'hydrojet.

7. Procédé selon la revendication 1, 2, 3, 4, 5 ou 6, **caractérisé en ce que** la variation de la vitesse de l'eau passant dans l'hydrojet est effectuée au moyen d'éléments réglables, notamment au moyen d'aubes réglables, à réglage commandé, du rotor de l'hydrojet.

8. Procédé selon la revendication 1, 2, 3, 4, 5, 6 ou 7, **caractérisé en ce que** la vitesse du jet d'eau de l'hydrojet est réglée au niveau de l'hydrojet en faisant varier la section du jet d'eau, par exemple au moyen d'une tuyère de section variable à la sortie du jet d'eau.

9. Procédé selon la revendication 8, **caractérisé en ce que** la variation de la section est effectuée au moyen d'éléments de guidage, par exemple des tronçons tubulaires déplaçables axialement, disposés à l'intérieur du jet d'eau.

10. Procédé selon la revendication 8 ou 9, **caractérisé en ce que** la variation de la section est effectuée par des éléments de guidage, par exemple des volets, disposés à l'extérieur du jet d'eau.

11. Procédé selon l'une ou plusieurs des revendications précédentes, **caractérisé en ce qu'**il est conféré au jet d'eau une section à réglage automatique, dont la forme est autre que circulaire, notamment une section carrée ou rectangulaire, par exemple en conférant à la tuyère de sortie une dimension et une forme correspondantes.

12. Procédé selon l'une ou plusieurs des revendications précédentes, **caractérisé en ce que** la vitesse du jet d'eau de l'hydrojet est réglée entre des valeurs limites qui sont indépendantes de la vitesse du navire.

13. Dispositif d'entraînement pour mettre en oeuvre le procédé pour faire fonctionner un navire de surface rapide, comportant un hydrojet disposé sous le navire, selon l'une ou plusieurs des revendications précédentes, **caractérisé en ce qu'**un dispositif d'injection des gaz d'échappement dans l'eau dans lequel le jet d'entraînement de l'hydrojet passe axialement, par exemple une chambre de conformation sensiblement ronde, destiné à injecter les gaz d'échappement dans l'eau sous le navire, est disposé à la sortie du jet d'eau (5) produit par l'hydrojet (22), la chambre comportant à l'intérieur un élément médian de section réglable, par exemple un dispositif télescopique (7) qui permet de régler la vitesse du jet d'eau dans la chambre.

14. Dispositif d'entraînement selon la revendication 13, **caractérisé en ce que** la chambre d'injection des gaz d'échappement dans l'eau est conformée en segment de tuyère de gaz d'échappement coaxial (3).

15. Dispositif d'entraînement selon la revendication 13 ou 14, **caractérisé en ce qu'**un élément extérieur, de section réglable, par exemple un obturateur commandé, est disposé dans la chambre.

16. Dispositif d'entraînement selon la revendication 13, 14 ou 15, **caractérisé en ce que** le système tubulaire (9), qui guide les gaz d'échappement dans le segment de tuyère de gaz d'échappement coaxial (3), comporte un claquet anti-retour (7, 8) commandé par la contre-pression.

17. Dispositif d'entraînement selon l'une ou plusieurs des revendications 13 à 16, **caractérisé en ce que** les parois et/ou les aubes de l'hydrojet (22) comporte un revêtement en matériau élastomère, par exemple en caoutchouc dur, ou en matière plastique renforcée par des fibres.

18. Dispositif d'entraînement selon l'une ou plusieurs des revendications 13 à 17, **caractérisé en ce qu'**il comporte au moins une hélice de gouvernail ou une hélice cycloïdale, avantageusement escamotable, se présentant sous la forme d'un organe de commande ou de propulsion du navire, avantageusement situé à l'arrière.

19. Dispositif d'entraînement selon l'une ou plusieurs des revendications 13 à 18, **caractérisé en ce qu'**il est prévu, en plus d'au moins une génératrice (2), au moins une autre source d'énergie électrique, par exemple des installations à accumulateurs ou à piles à combustible, qui permettent un de déplacer le navire sans émission.

20. Dispositif d'entraînement selon l'une ou plusieurs des revendications 13 à 18, **caractérisé en ce qu'**un moteur à combustion interne destiné à entraîner le navire comporte une conduite d'injection de gaz d'échappement dans l'eau ou l'atmosphère, laquelle peut être mise en circuit facultativement.

21. Dispositif d'entraînement selon l'une ou plusieurs des revendications 14 à 22, **caractérisé en ce que** des capteurs de mesure de pression sont disposés dans le dispositif d'injection des gaz d'échappement sous l'eau de l'hydrojet (22).

22. Dispositif d'entraînement selon l'une ou plusieurs des revendications 13 à 21, **caractérisé en ce que** des capteurs de mesure de pression sont disposés dans le système tubulaire de gaz d'échappement (9).

23. Dispositif d'entraînement selon l'une ou plusieurs des revendications 13 à 22, **caractérisé en ce qu'**il comporte un dispositif d'automatisation, qui commande la section du jet d'eau en fonction du rapport de la pression dans le dispositif d'injection de gaz d'échappement dans l'eau à la pression dans le système tubulaire de gaz d'échappement (9).

24. Dispositif d'entraînement selon l'une ou plusieurs des revendications 13 à 23, **caractérisée en ce qu'**il comporte un dispositif d'automatisation, qui commande des éléments réglables sur ou dans l'hydrojet (22), par exemple des aubes réglables dans l'hydrojet (22), en fonction du rapport de la pression dans le dispositif d'injection de gaz d'échappement dans l'eau à la pression dans le système tubulaire de gaz d'échappement (9).

25. Dispositif d'entraînement selon l'une ou plusieurs des revendications 13 à 24, **caractérisé en ce qu'**il comporte un dispositif d'automatisation pour commander des volets (10) dans le système tubulaire de gaz d'échappement.

26. Dispositif d'entraînement selon l'une ou plusieurs des revendications 13 à 25, **caractérisé en ce que** la chaleur des gaz d'échappement est utilisée par un système d'échange thermique (11) pour d'autres dispositifs d'exploitation, par exemple pour la production d'eau chaude ou pour le dessalement de l'eau de mer.
